# EUROPÄISCHE PATENTSCHRIFT

(11) **EP 0 066 792 B1**
(45) Veröffentlichungstag und Bekanntmachung des Hinweises auf die Patenterteilung: **06.05.1987**
(21) Anmeldenummer: 82104633.1
(22) Anmeldetag: 27.05.1982
(51) Int. Cl.: B25C 1/00, B25C 1/02

(54) **Werkzeug zum Einschlagen von Stiften ohne Kopf und Stift mit Kopf**
Tool for driving nails without head and nails with head
Outil pour l'enfoncement de clous sans tête et clous avec tête

(30) Priorität: 10.06.1981 CH 3780/81
(43) Veröffentlichungstag der Anmeldung: 15.12.1982
(73) Patentinhaber: Roth, Paul, 1422 Grandson (CH)
(72) Erfinder: Roth, Paul, 1422 Grandson (CH)
(74) Vertreter: Keller, René, Dr.

## Beschreibung

Die Erfindung betrifft ein Werkzeug zum Einschlagen von Stiften gemäss dem Oberbegriff des Patentanspruchs 1.

Ein Werkzeug dieser Art ist aus der DE-B-1 250-379 bekannt. Es hat ein mit einer Hand zu fassendes, rohrförmiges Gehäuse, dessen zylindrischer Hohlraum vorne durch eine mit einem Führungsloch für einen Stift versehene Scheibe verschlossen ist. Im Hohlraum ist eine Führungshülse und in dieser ist ein Stössel verschiebbar gelagert, der vorne dem Durchmesser des einzuschlagenden Stifts angepasst und hinten verbreitert ist. Der Bohrungsdurchmesser der Führungshülse ist dem Stössel angepasst, d. h. im vorderen Teil der Hülse kleiner als im hinteren Teil. Das hintere Ende des Stössels ist als Schlagkopf ausgebildet, auf den zum Einschlagen des Stifts mit einem (nicht zum Werkzeug gehörenden) Hammer geschlagen wird.

Mit dem bekannten Werkzeug ist es nicht möglich, den Stift genau an einer bestimmten Stelle einer Wand o. dgl. einzuschlagen. Geht man - gemäss der DE-B - so vor, dass man den Stift durch das Führungsloch vollständig in das Gehäuse einführt, so dass seine Spitze nicht über die Stirnfläche des Gehäuses hinausragt, so kann man beim Anlegen des Gehäuses an die Wand die Gehäuseachse, in welcher der Stift liegt, nur ungefähr auf den gewünschten Punkt der Wand ausrichten. Wollte man - wozu die DE-B allerdings keine Anregung gibt - den Stift zunächst nur teilweise in das Gehäuse einführen, so dass seine Spitze über das Gehäuse hinausragt und auf den gewünschten Punkt der Wand gesetzt werden kann, so würde der Stift beim Heranführen des Gehäuses an die Wand in dieses zurückrutschen, so dass sich die nicht an die Wand gedrückte Stiftspitze wegen der bei der Handhabung praktisch unvermeidlichen Querbewegung des Gehäuses in bezug auf den Punkt an der Wand verschieben würde.

Beim Schlagen mit dem Hammer auf den Schlagkopf des Stössels ist es - wie beim normalen Einschlagen eines Stifts mit einem Hammer - unvermeidlich, dass mit dem Hammer nicht genau koaxiale Schläge ausgeübt werden. Die unter der Wucht der Hammerschläge auf das bekannte Werkzeug wirkenden Querkräfte werden vom Werkzeug (der Führungshülse und der Wandung des Führungslochs) auf den Stift übertragen, so dass ein zu weites, am Rand ausgebrochenes Loch in der Wand entsteht. (Die Kraft, mit der man das Gehäuse mit einer Hand gegen die Wand drücken kann, reicht nicht aus, um eine Neigung bzw. Verschiebung des Gehäuses infolge der Hammerschläge zu verhindern).

Eine Ausweitung des Lochs in der Wand erfolgt auch dadurch, dass der Stift durch jeden Schlag in Eigenschwingungen versetzt wird.

Schliesslich besteht bei dem bekannten Gerät die Gefahr, dass bei spielerischer Betätigung durch Kinder - wenn das Gehäuse nicht auf eine Wand aufgesetzt wird - ein Stift durch einen Schlag auf den Stössel aus dem Werkzeug geschossen werden kann.

Aus der US-A-2 727 235 ist ferner ein Werkzeug zum Einschlagen von Nägeln (mit Kopf) in einen Fussboden bekannt. Das Werkzeug hat ein einer Fahrradpumpe ähnliches, rohrförmiges Gehäuse, in dem ein Schlagkörper mit Handgriff und ein Stössel koaxial zu einem Führungsloch für den Nagel verschiebbar angeordnet sind. Der Stössel hat einen Kopf, der in einer Bohrung am unteren Ende des Schlagkörpers begrenzt verschiebbar ist, wobei im Bereich dieser Verschiebbarkeit ein Gummiblock oder eine Feder angeordnet ist. Zum Einschlagen eines Nagels wird das Werkzeug am Boden fixiert, indem der Benutzer einen Fuss auf eine am unteren Gehäuseende angebrachte Bodenplatte setzt, worauf er mit einer Hand das obere Ende des Gehäuses hält und mit der anderen Hand den Handgriff erfasst und nach unten stösst.. Der Schlagkörper bewegt sich zunächst mit dem Stössel bei entlasteter Feder nach unten, bis der Stössel am Nagelkopf anschlägt. Bei der weiteren Abwärtsbewegung des Schlagkörpers bleibt der Stössel vorerst in Ruhe, bis der sich gegen die Kraft der Feder weiterbewegende Schlagkörper mit der oberen Stirnwand seines Hohlraums am Kopf des Stössels anschlägt, so dass der Stössel den Nagel in den Fussboden einschlägt. Zweck des Gummiblocks bzw. der Feder ist es, den Schlag des Stössels auf den Nagelkopf zu dämpfen, damit eine Gratbildung am Stösselende vermieden wird. Ein punktgenaues Einschlagen eines Nagels ist auch mit diesem Werkzeug nicht möglich, und die Gefahr eines spielerischen Verschiessens von Nägeln besteht ebenfalls. Weil nur der Nagelkopf, nicht aber der Nagelschaft im Führungsloch seitlich gehalten ist, kann sich der Schaft am Eingang des in den Boden geschlagenen Lochs verbiegen und dieses aufweiten.

Hier will die Erfindung Abhilfe schaffen. Die im Anspruch 1 angegebene Erfindung löst die Aufgabe, ein einfaches Werkzeug zu schaffen, mit dem Stifte ohne besondere Handfertigkeit auch in eine harte Wand geschlagen werden können, ohne diese (oder den Stift) zu beschädigen.

Bevorzugte Weiterbildungen der Erfindung sind Gegenstand der Ansprüche 2-6.

Im folgenden wird ein Ausführungsbeispiel der Erfindung anhand der beiliegenden Zeichnungen näher beschrieben. Es zeigen :
Figur 1 einen axialen Längsschnitt durch ein Werkzeug zum Einschlagen von Stiften ohne Kopf (Schnitt I-I in Fig. 2),
Figur 2 eine Stirnansicht zu Fig. 1,
Figur 3 einen Stift ohne Kopf, in grösserem Massstab,
Figuren 4 und 5 je eine Draufsicht und eine Seitenansicht eines Stiftkopfes, im Massstab der Fig. 2,
Figur 6 eine Seitenansicht eines Teiles einer Wand mit eingeschlagenen Stiften, in kleinerem Massstab.

Nach Fig. 1 ist ein hohlzylindrisches Gehäuse 1, z. B. aus Kunststoff, an einem Ende 2 mit einer zweckmässig aus Metall bestehenden Führungshülse 3 versehen, die in das Gehäuse 1 gepresst oder bei dessen Herstellung eingebettet sein kann. Das äussere Ende 4 der Führungshülse 3 ist geschlossen und mit einem Führungsloch 5 versehen, durch welches das hintere Ende 6 eines in eine Wand zu schlagenden Stiftes 7 hindurchgeführt werden kann. Der Boden 8 der Hülse 3 ist entsprechend dick bemessen, so dass sich eine zum zuverlässigen Führen des Stiftes 7 genügende Länge des Führungsloches 5 ergibt. Im Innern der Hülse 3 ist der Kopf 9 eines Stössels 10 verschiebbar geführt, dessen in einem Loch 12 des Gehäuses 1 geführter Schaft 11 in der dargestellten Lage, in welcher der Kopf 9 an den Boden 8 anstösst, in den Innenraum 13 des Gehäuses 1 etwas hineinragt. Der Kopf 9 hat ein zum Führungsloch 5 koaxiales Sackloch 14 für das hintere Stiftende 6. Der Stössel 10 ist durch eine zwischen seinen Kopf 9 und den Rand des Loches 12 abgestützte Schraubenfeder 15 belastet. Führungshülse 3, Führungsloch 5 und Stössel 10 sind koaxial zum Gehäuse 1. Die Stirnfläche am äusseren Ende 4 der Hülse 3 ist leicht bombiert (konvex gewölbt), sie kann mit einem (nicht dargestellten) Ueberzug aus gummiartigem Material versehen sein.

Im Raum 13 des Gehäuses ist ein Schlagkörper 16 leicht verschiebbar gelagert, der in seiner in Fig. 1 linken (nicht dargestellten) Endlage an den Stösselschaft 11 anstösst. Der Schlagkörper 16 besteht aus einem massiven Zylinder 17, zweckmässig aus Eisen, der einen Kunststoffmantel 18 hat, an dem am äusseren Ende des Schlagkörpers 16 eine Handhabe 19 gebildet ist. Der Körper 17 ist etwa so schwer bemessen, wie der Kopf eines zum Einschlagen der Stifte geeigneten Hammers. Ein Stift 21 sitzt im Mantel 22 des Gehäuses 1 an dessen in der Zeichnung rechten Ende 23 und greift in einen Längsschlitz 24 des Mantels 18, der kurz vor der in der Zeichnung linken Stirnfläche 25 des Schlagkörpers 16 endet, um ein vollständiges Herausziehen desselben aus dem Gehäuseraum 13 zu verhindern. Ein Lüftungsloch 26 (oder mehrere) im Gehäusemantel 22 verhindert im Hohlraum 13 die Bildung eines Luftpolsters, das, besonders beim Hineinstossen des Schlagkörpers 16, sehr unerwünscht wäre.

Die Stirnseite 27 am äusseren Ende des Zylinders 17 ist mit einer abgestuft zylindrischen Vertiefung 28/29 versehen, in deren weiteren Teil 29 eine flache Kopfscheibe 30 mit einem Durchgangsloch 31 (Fig. 4) und in deren engeren Teil 28 ein Kopf 32 mit einem Sackloch 33 (Fig. 5) für einen eingeschlagenen Stift 7 leicht haftend einsetzbar ist. An der Basis des engeren Teiles 28 der Vertiefung 28/29 befindet sich ein Sackloch 34.

Das hintere Ende 6 eines in eine Wand einzuschlagenden Stiftes 7 wird in das Führungsloch 5 und weiter in das Sackloch 14 gestossen, wobei der Widerstand der Feder 15 fühlbar ist und erkennen lässt, dass das Stiftende 6 im Loch 14 steckt. Dann wird das Gehäuse 1 mit einer (von einem Rechtshänder mit der linken) Hand so gehalten, dass die Stiftspitze 33 in der gewünschten Richtung an der gewünschten Stelle der Wand sitzt und an die Wand gedrückt. Dabei gibt die Feder 15 nach, der Stösselschaft 11 schiebt sich weiter in den Hohlraum 13 hinein (der Schlagkörper 16 ist vorher hinreichend zurückzuziehen), schliesslich wirkt das Aneinanderstossen der Federwindungen der Feder 15 wie ein Anschlag, der die Stösselbewegung begrenzt. Dann ragt im wesentlichen nur noch die Stiftspitze 33 aus der Führungshülse 3 heraus, während der Stift im übrigen in den Löchern 5 und 14 axial gehalten ist. Daraufhin wird der vorher bis nahezu oder ganz bis zum Anschlagen des Stiftes 21 an das Ende des Schlitzes 24 aus dem Gehäuse herausgezogene Schlagkörper 16 mit der anderen Hand erfasst und bei festgehaltenem Gehäuse 1 einmal oder mehrmals schlagartig in das Gehäuse 1 hinein gestossen. Dadurch wird der an fast seiner ganzen Länge bis dicht an die Oberfläche der Wand axial geführte und dadurch an einem seitlichen Ausweichen gehinderte Stift 7 gerade in die Wand gestossen, und zwar höchstens so weit, dass die aus der Wand herausragende Stiftlänge gleich der Summe der Längen der Löcher 5 und 14 ist. Dabei wird die Umgebung der Einschlagstelle geschont, weil die Stirnseite am äusseren Ende 4 der Führungshülse 3 zuerst einen kleinen Abstand von der Wand hat und dann unmittelbar an der Wand anliegt, so dass der Stift 7 bis dicht an die Wand heran geführt ist, und weil der Stift 7 axial geschlagen wird. Nach dem Einschlagen des Stiftes 7 überflüssigerweise durch den Schlagkörper 16 ausgeübte Schläge beschädigen den Rand des durch das Einschlagen des Stiftes in der Wand gebildeten Loches nicht, weil die leicht gewölbte und gegebenenfalls mit dem gummiartigen Ueberzug versehene Stirnfläche am äusseren Ende 4 der Führungshülse 3 den auftretenden Druck verteilt.

In der Regel wird es erwünscht sein, den eingeschlagenen Stift mit einem Kopf zu versehen. Zu diesem Zwecke kann der Kopf 32 mit dem Sackloch 33 und gewünschtenfalls vorher die Kopfscheibe 30 mit dem Durchgangsloch 31 entweder von Hand auf den Stift gesteckt werden oder unter Verwendung des Werkzeugs in die Vertiefung 28 bzw. 29 eingesetzt werden, worin er bzw. sie dann leicht lösbar haftet und mit Hilfe des Werkzeugs auf das hintere Stiftende gesteckt werden kann. Das Loch 33 bzw. 31 ist so bemessen, dass der z. B. aus PVC bestehende Kopf 32 bzw. die Kopfscheibe 30 mit Klemmsitz am Stift 7 hält. Fig. 6 zeigt derart in eine Wand 36 geschlagene Stifte 7 ohne Kopf, mit dem Kopf 32 und ausserdem mit der Kopfscheibe 30, wobei letztere dazu dient, eine Zeichnung, ein Bild oder sog. Poster 37 an der Wand 36 zu befestigen und dabei nicht zu beschädigen, was auf die beschriebene Weise zuverlässig erreicht wird.

## Patentansprüche

1. Werkzeug zum Einschlagen von Stiften ohne Kopf, mit einem als Handgriff ausgebildeten Gehäuse (1), an dessen vorderem Ende ein Führungsloch (5) für einen Stift (7) angeordnet ist, und in dem zur Uebertragung eines Schlags auf den Stift (7) ein Stössel (10) koaxial zum Führungsloch (5) verschiebbar in einer Führung (3, 12) gelagert ist, dadurch gekennzeichnet, dass der Stössel (10) durch eine Feder (15) nach vorne an einen ortsfest im Gehäuse (1) angeordneten Anschlag (8) gedrückt ist und an seiner vorderen Stirnseite (9) eine Vertiefung, insbesondere ein Sackloch (14), zur Aufnahme des hinteren Stiftendes (6) hat, und dass die Führung (3. 12) des Stössels (10) ortsfest im Gehäuse (1) zwischen dem Führungsloch (5) und einem Hohlraum (13) angeordnet ist, in den der hintere Teil (11) des Stössels (10) gegen die Kraft der Feder (15) hineinbewegbar ist, und in dem koaxial zum Stössel (10) ein Schlagkörper (16) verschiebbar geführt ist, der eine zum Einschlagen eines Stifts (7) geeignete Masse hat.

2. Werkzeug nach Anspruch 1, dadurch gekennzeichnet, dass der Schlagkörper (16) an seinem aus dem hinteren Ende (23) des Gehäuses (1) herausragenden Teil mit einer Handhabe (19) versehen ist.

3. Werkzeug nach Anspruch 1 oder 2, bei dem das äussere Ende des Führungslochs (5) an einer an eine Wand, in welche ein Stift (7) eingeschlagen werden soll, anzulegenden Fläche (4) gebildet ist, dadurch gekennzeichnet, dass die Fläche (4) konvex und/oder mit gummiartigem Material überzogen ist.

4. Werkzeug nach einem der Ansprüche 1 bis 3, dadurch gekennzeichnet, dass zur Begrenzung der Verschiebbarkeit des Schlagkörpers (16) das Gehäuse (1) einen Längsschlitz oder der Schlagkörper (16) eine Längsnut (24) hat, in den bzw. in die ein Stift (21) greift, der am Schiagkörper bzw. an dessen Führung (22) angeordnet ist.

5. Werkzeug nach Anspruch 2, dadurch gekennzeichnet, dass der vorzugsweise aus Eisen bestehende Schlagkörper (16) einen Kunststoffmantel (18) hat, an dem die Handhabe (19) gebildet ist.

6. Werkzeug nach einem der Ansprüche 1 bis 5, dadurch gekennzeichnet, dass eine Aussenfläche des Gehäuses oder die hintere Stirnfläche (27) des Schlagkörpers (16) bzw. dessen Handhabe (19) eine zylindrische oder abgestuft zylindrische Vertiefung (28, 29) hat, die einem bzw. deren Stufen je einem auf einen eingeschlagenen Stift (7) aufsetzbaren und dabei durch Klemmsitz befestigbaren Stiftkopf (30, 32) angepasst ist bzw. sind, um diesen zum Aufsetzen auf den Stift (7) in der Vertiefung bzw. Stufe (28, 29) zu halten.

## Claims

1. Tool for knocking in pins with no head, comprising a casing (1) constructed as a handle and at the front end of which there is a guide hole (5) for a pin (7) and in which, for transmitting an impact to the pin (7), a push rod (10) is mounted co-axially of the guide hole (5) to be displaceable in a guide (3, 12), characterised in that the push rod (10) is pressed forwardly by a spring (15) against an abutment (8) disposed rigidly in the housing (1) and has at its front end face (9) a depression, particularly a blind hole laterally (14), to accommodate the rear end of the pin (6) and in that the guide (3, 12) of the push rod (10) is located rigidly in the housing (1) between the guide hole (5) and the cavity (13), into which the rear part (11) of the push rod (10) is moveable against the force of the spring (15) and in which a percussion member (16) is guided for displacement co-axially of the push rod (10) and is of a mass suitable to knock in a pin (7).

2. Tool according to Claim 1, characterised in that the percussion member (16) is provided with a handle (19) on its part which projects from the rear end (23) of the housing (1).

3. Tool according to Claim 1 or 2, in which the outer end of the guide hole (5) is formed on a surface (4) which is to be applied against a wall into which it is intended to knock a pin (7), characterised in that the face (4) is convex and/or is covered with rubber-like material.

4. Tool according to one of Claims 1 to 3, characterised in that for limiting the displaceabili- ty of the percussion member (16), the housing (1) has a longitudinal slot or the percussion member (16) has a longitudinal groove (24) engaged by a pin (21) which is disposed on the percussion member or on its guide (22).

5. Tool according to Claim 2, characterised in that the percussion member (16), consisting preferably of iron, has a synthetic plastics sheath (18) on which the handle (19) is formed.

6. Tool according to one of Claims 1 to 5, characterised in that an outer face of the housing or the rear end face (27) of the percussion member (16) or the handle (19) thereon has a cylindrical or a stepped cylindrical depression (28, 29) which is/are adapted to fit a or the step(s) of a pin head (30, 32) which can be fitted on a knocked in pin (7) being attached thereto by a clamping fit in order to maintain the pin head in the depression or step (28, 29) or fitment on the pin (7).

## Revendications

1. Outil pour enfoncer par percussion des pointes sans tête, présentant un boîtier (1) réalisé sous la forme d'une poignée, à l'extrémité antérieure duquel est pratiqué un trou (5) de guidage d'une pointe (7) et dans lequel, en vue de répercuter un impact sur la pointe (7), un coulisseau (10) est monté à coulissement dans un guide (3, 12), coaxialement au trou de guidage (5), caractérisé par le fait que le coulisseau (10) est poussé en avant par un ressort (15) contre une butée (8) occupant une position fixe dans le boîtier (1), et présente à sa face extrême antérieure (9) un renfoncement, notamment un trou borgne (14) pour recevoir l'extrémité postérieure (6) de la pointe ; et par le fait que le guide (3, 12) du coulisseau (10) occupe une position fixe dans le boîtier (1), entre le trou de guidage (5) et une cavité (13) dans laquelle la partie postérieure (11) du coulisseau (10) peut être engagée à l'encontre de la force du ressort (15), et dans laquelle un corps de percussion (16) présentant une masse appropriée à l'enfoncement d'une pointe (7) est guidé à coulissement, coaxialement au coulisseau (10).

2. Outil selon la revendication 1, caractérisé par le fait que le corps de percussion (16) est pourvu d'une zone de préhension (19) sur sa partie sortant de l'extrémité postérieure (23) du boîtier (1).

3. Outil selon la revendication 1 ou 2, dans lequel l'extrémité externe du trou de guidage (5) est formée sur une surface (4) devant être appliquée contre une paroi dans laquelle une pointe (7) doit être enfoncée par percussion, caractérisé par le fait que la surface (4) est convexe et/ou est revêtue d'un matériau du type caoutchouc.

4. Outil selon l'une des revendications 1 à 3, caractérisé par le fait que, pour limiter la faculté de coulissement du corps de percussion (16), le boîtier (1) présente une fente longitudinale ou le corps de percussion (16) comporte une gorge longitudinale (24), fente ou gorge dans laquelle s'engage une cheville (21) qui est respectivement située sur le corps de percussion ou sur son guide (22).

5. Outil selon la revendication 2, caractérisé par le fait que le corps de percussion (16), consistant de préférence en du fer, possède une enveloppe en matière plastique (18) sur laquelle la zone de préhension (19) est façonnée.

6. Outil selon l'une des revendications 1 à 5, caractérisé par le fait qu'une face externe du boîtier ou la face extrême postérieure (27) du corps de percussion (16) ou respectivement la zone de préhension (19) de ce dernier présente un renfoncement (28, 29) cylindrique ou à gradins cylindriques, ce renfoncement ou ses gradins étant adapté(s) à une tête respective (30, 32) pouvant être placée sur une pointe enfoncée (7) et y être fixée par assise serrée, de façon à maintenir cette tête dans le renfoncement ou gradin (28, 29) en vue de son enfilement sur la pointe (7).
